# EUROPÄISCHE PATENTSCHRIFT

(11) **EP 0 713 422 B1**
(45) Veröffentlichungstag und Bekanntmachung des Hinweises auf die Patenterteilung: **26.08.1998**
(21) Anmeldenummer: 95917251.1
(22) Anmeldetag: 18.05.1995
(51) Int. Cl.: B01F 3/04, B01F 7/00

(54) **MISCHKOPF ZUM MISCHEN VON FLUIDEN, INSBESONDERE GASEN UND/ODER FLÜSSIGKEITEN**
MIXING HEAD FOR FLUIDS, IN PARTICULAR GASES AND/OR LIQUIDS
TETE MELANGEUSE DE FLUIDES, NOTAMMENT DE GAZ ET/OU DE LIQUIDES

(30) Priorität: 31.05.1994 CH 1700/94
(43) Veröffentlichungstag der Anmeldung: 29.05.1996
(73) Patentinhaber: Braendli, Mark, 5016 Erlinsbach (CH)
(72) Erfinder: Braendli, Mark, 5016 Erlinsbach (CH)
(74) Vertreter: Luchs, Willi
(86) Internationale Anmeldenummer: CH9500111
(87) Internationale Veröffentlichungsnummer: WO9532794

(56) Entgegenhaltungen:
- FR-A- 988 089
- FR-A- 1 001 644
- NL-A- 6 704 454
- US-A- 2 607 571

## Beschreibung

Die Erfindung bezieht sich auf einen Mischkopf zum Mischen von Fluiden *nach dem Oberbegriff des Anspruchs 1*.

Aus der EP-0 344 498 A2 ist ein Gebläserad bekannt, wobei als Alternative zu üblicherweise verwendeten, in einem Gehäuse umlaufenden Schaufel- oder Gebläserädern kettenartige Gliederelemente zur Erzeugung eines Rotationsgasstromes vorgeschlagen werden. Das dort beschriebene Gebläse findet insbesondere bei der pneumatischen Förderung von Stäuben, Spänen und Hackschnitzeln, wie sie in der Holz- und Kunststoffverarbeitung anfallen, Verwendung. Hierbei wird auch die Verwendung im Heizungsbereich, z.B. für Rauchgasführungen, angesprochen, wobei die kettenartigen Gliederelemente insbesondere dazu dienen, die Reinigungsarbeiten an dem Gebläse zu reduzieren, insbesondere dann, wenn bei dem zu fördernden Gas eine starke Staubbelastung vorliegt. Bei diesem bekannten Gebläse wird weiterhin vorgeschlagen, dass entgegen der Antriebsseite eine Prallfläche vorgesehen ist, die verhindert, dass die anströmenden Gase zentrisch axial entweichen können. Hierdurch wird sichergestellt, dass die Gasströmung auf ihrem Weg durch das Gebläse in die Umlaufbahn der rotierenden Gliederketten gelangen muss, so dass sich eine Durchmischung des Gasstromes ergibt, insbesondere durch Verwirbelungen an den kettenartigen Gliederelementen.

Derartige bewegliche, kettenartige Gliederelemente können jedoch insbesondere in der Startphase der Rotationsbewegung abreissen oder sich gegenseitig verklemmen. Bei vertikaler Montage dieses Gliederkopfes entsteht zudem in der Startphase, bis die Kettenkränze sich flächig geöffnet haben, eine erhebliche Belastung für die Motorenlager, da die Kettenkränze, bis sie vollständig geöffnet sind, eine grosse Unwucht verursachen. Zudem sind hierbei keine Möglichkeiten zum Zumischen weiterer Fluid-Komponenten vorgesehen.

Die EP-0 473 618 B1 beschreibt ein ähnliches Gebläse, das ein Gebläserad mit einer zentralen Nabe und daran befestigten, gegenseitig beweglichen Elementen in Form von Kettenstücken aufweist, um eine schrauben- oder schneckenförmige Gasströmung bei einer Vorrichtung zum Verbrennen von Bio- oder Feststoffmassen zu erzielen.

Die EP-0 525 711 A2 bezieht sich ebenfalls auf eine Vorrichtung zum Verbrennen von Bio- oder Feststoffmassen mit einem Kanal und einem ähnlichen Gliederkopfgebläse, dessen Mündung in das Innere eines Gas- bzw. Feuerrohres gerichtet ist.

Eine Mischvorrichtung, die einen axialen Luftstrom entgegen der Strömungsrichtung eines breitflächigen, schneckenförmig rotierenden Gas-stromes zuführt, ist weiterhin aus der EP-A0 340 859 A1 bekannt. Ebenso wie bei den bekannten Mischvorrichtungen liegt hierbei jedoch eine unzureichende oder fehlende Einstellmöglichkeit hinsichtlich wechselnder Mischkomponenten vor.

Es ist Aufgabe der Erfindung, einen dynamisch arbeitenden Mischkopf zu schaffen, der für wechselnde Mischungsaufgaben einstellbar ist, um eine intensive Durchmischung und homogene Mischungen zu erzielen, ohne die Nachteile in sich beweglicher Teile in Kauf zu nehmen.

Diese Aufgabe wird durch einen Mischkopf *nach dem Kennzeichen des Anspruchs 1* gelöst.

Hierdurch wird erreicht, dass die Ausbildung der stationären Ablenkhaube *eine ideale Umlenkung des Gases ermöglicht, wobei sie erfindungsgemäss kuppel-, halbkugel- oder kegelförmig ausgebildet ist **und zudem*** an ihrer dem Rotor zugewandten Innenseite ***in*** Rotordrehrichtung gekrümmte nach aussen auslaufende Leitelemente aufweist, *welche* die rückströmenden Gase bereits in die Drehrichtung der Rotation leiten, was unkontrollierte Turbulenzen im Randbereich des Rückstromvormischers verhindert. Im Gegensatz zu der bekannten Prallplatte gemäss der EP-0 344 498, bei der das auftretende Gas *aufprallt*, ist diese kalottenförmige Ausbildung dieses als Ablenkhaube geformten Rückstromvormischers besonders vorteilhaft.

Bei der vorteilhaften Ausführung gemäß Anspruch 2 wird erreicht, dass sowohl ein axiales Ansaugen des zu fördernden Fluids erreicht wird, als auch eine radiale Beschleunigung, wobei sich eine intensive Duchwirbelung ergibt. Durch diese Kombination von einem Axialschaufelkranz mit einem Radialschaufelkranz, die bevorzugt an einer gemeinsamen Nabe befestigt sind, ergibt sich somit eine effektive Durchmischung, die für unterschiedliche Gase und/oder Flüssigkeit anwendbar ist, d.h. die Vermischung von Additiven und Luft erfolgt dosiert bereits im Bereich des Gehäuses. So kann eine zweite Gaskomponente durch einen an der Stirnseite angeordneten Beimischstutzen zugeführt werden, wobei das Ansaugen mittels des Axialschaufelkranzes erfolgt, was bedeutet, dass die Mischeinrichtung auch in Anlagen eingesetzt werden kann, die nicht im Unterdruck betrieben werden. Andererseits können ausserhalb des Umlaufbereiches des Radialschaufelkranzes, also im wesentlichen an der peripheren Mantelfläche des Mischkopfgehäuses, mehrere Düsen vorgesehen sein, beispielsweise zum Zumischen von flüssigen Additiven, so dass mehrere Komponenten zu dem Trägerfluid, im allgemeinen Luft, zugemischt werden können.

Weitere Ausführungen kennzeichnen die abhängigen Ansprüche.

Ein Ausführungsbeispiel ist im folgenden anhand der Zeichnungen beschrieben und erläutert, in denen:
- Fig.1: einen schematischen Querschnitt durch einen Mischkopf zeigt; und
- Fig.2: einen im Mischkopf angeordneten Rotor in Draufsicht zeigt.

Wie in Fig. 1 dargestellt, umfasst ein erfindungsgemässer Mischkopf 1 im wesentlichen einen Rotor 2 und ein Gehäuse 3, das mittels eines ringförmigen Flansches 4 z.B. an den Luftförderweg eines zylindrischen Reaktors oder einer zylinderförmigen Muffelfeuerung angebracht wird. Der Mischkopf 1 hat zudem einen Einlass einer Fluid-Beimengung an der einen Stirnseite des Gehäuses 3.

Der Rotor 2 weist zwei in Axialrichtung hintereinander angeordnete Schaufelkränze oder Gebläseräder auf, die aus festen Schaufelkränzen bestehen. um sowohl eine axiale Durchströmung mittels Axialschaufeln 5 wie auch eine Radialströmung zur Durchmischung mittels Radialschaufeln 7 zu erzeugen. Die Radialschaufeln 7 sind in einem Radialschaufelkranz 6 angeordnet und ebenso wie die Axialschaufeln 5 an einer gemeinsamen Nabe 8 und einer von einem Motor 9 angetriebenen Welle 9a befestigt. Die Axialschaufeln 5 sind zu diesem Zwecke unmittelbar nach dem Einlass der Fluid-Beimengung angeordnet, wobei dieses Fluid mittels Beimischstutzen *17*, 18 in den Mischkopf 1 eingeführt wird.

In einer bevorzugten Ausführungsform sind die Schaufeln 5 und 7 austauschbar ausgebildet z.B. durch Steckverbindungen an der Habe 8 lösbar befestigt. Die Radialschaufeln 7 können verschiedene Querschnitte aufweisen, beispielsweise eine Dreieckform, eine Plattform oder eine Ovalform, wie dies in Fig.1 durch die verschiedenen Querschnitte in der einen Radialschaufel 7 angedeutet ist. Die Materialauswahl der Schaufeln 5 und 7 richtet sich nach den zu mischenden Medien. Die Schaufeln 5 des Axialschaufelkranzes 4 *sind* schräg gestellt, wobei sich die Schrägstellung nach der zu fördernden Menge des anzusaugenden Mediums richtet. Hierzu sind neben dem Anstellwinkel auch die Länge und Breite der Axialschaufeln 5 variabel, d.h. es können an der Habe 8 Axialschaufeln 5 mit grösserer Breite und/oder Länge eingesetzt werden, wenn ein grösserer Förderstrom erzeugt werden soll. Die Radialschaufeln 7 können zur besseren Durchmischung von einer glatten Oberfläche abweichen und deshalb gelocht oder gerippt ausgebildet sein.

*Dieses Gehäuse 10 bildet* durch eine dem Rotor 2 im Zentrum vorgelagerte, kegel- oder halbkegelförmige Ablenkhaube 10 einen Rückstromvormischer, der an seiner dem Rotor 2 zugewandten Innenseite mit radial nach aussen in der Drehrichtung rückwärts gekrümmten Leitelementen 11 versehen ist. Diese Leitelemente 11 leiten das in der Achsenrichtung zurückströmende, gemischte Medium bereits in die Drehrichtung des durchströmenden Mediums um, um den erneuten Rotationsprozess des Mediums an den Radialschaufeln 7 zu unterstützen. Die Ablenkhaube 10 ist bevorzugt als kegel- oder halbkugelförmige Kalotte ausgebildet, deren Durchmesser von der Einsatzumgebung und von den zu mischenden Medien abhängig ist.

Die Ablenkhaube 10 kann im Durchmesser auch grösser als der Radialschaufelkranz 6 ausgebildet sein. Ein Auslass 12 für das Fluidgemisch oder Gasgemisch ist dabei bevorzugt als seitlicher Spalt ausgebildet, wenn die Ablenkhaube 10 im Radius grösser ist als der Radialschaufelkranz 6. Ist die Ablenkhaube 10 im Radius kleiner als der Radialschaufelkranz 6, ist der Auslass 12 bevorzugt als Ringspralt ausgebildet, wobei dort zur Verbesserung der Abströmung, z.B. bei sehr zähen Medien Leitschaufeln 16 angeordnet sein können.

Bevorzugt ist die Ablenkhaube 10 durch Säulen 13 fixiert, die zugleich als Leitungsrohre 15 für eine Kühlung vorgesehen sind. Als Kühlmittel kann abhängig von den jeweiligen Rahmenbedingungen Wasser oder Thermoöl eingesetzt werden.

Ausserhalb des Umlaufbereiches des Radialschaufelkranzes 6 sind Düsen 14 zum Zuführen von flüssigen Additiven vorgesehen. Durch die äusseren Enden der Radialschaufeln 7 wird ein Flüssigkeitsnebel sofort auseinandergerissen und mit dem Gasstrom vermischt. In bevorzugter Weise sind die Düsen 14 tangential zur Rotationsebene ausgerichtet, um den Sog des rotierenden Mediums optimal auszunützen. Andererseits kann durch eine Drehung der Düsen von einer tangentialen in eine mehr radiale Ausrichtung eine Drosselung bzw. Regulierung des zugeführten Additivs bewirkt werden. Vorzugsweise sind die Düsen 14 durch röhrenförmige Düsenstutzen geschützt, die zur Kühlung der Düsen 14 an die Leitungsrohre 15 angeschlossen sein können.

Zur Zuführung von unter hohem Druck stehenden Flüssigkeiten, z.B. flüssigem Brennstoff, kann auch eine in die Spitze der Ablenkhaube 10 weisende Düse 14' vorgesehen sein, die an eine in das Gehäuse 3 einmündende Zuleitung 19 angeschlossen ist.

## Patentansprüche

1. Mischkopf zum Mischen von Fluiden, insbesondere verschiedenen Gasen und/oder Flüssigkeiten in heisser oder kalter Umgebung, wobei der Mischkopf ein Gehäuse (3) und einen in letzterem umlaufenden Rotor (2) mit ***Schaufelkränzen*** aufweist, wobei die eine Stirnseite des Gehäuses (3) durch eine ***stationäre*** Ablenkhaube (10) und einen diese umgebenden *Ringspalt oder seitlichen* Spalt als Auslass (12) für das gemischte Medium gebildet ist, dadurch gekennzeichnet, dass der umlaufende Rotor (2) Radialschaufeln (7) als ***Schaufelkränze*** aufweist, die stationäre Ablenkhaube kuppel-, halbkugel- oder kegelförmig ausgebildet ist ***und*** an ihrer dem Rotor zugewandten Innenseite ***in Rotordrehrichtung gekrümmte nach aussen auslaufende Leitelemente (11) aufweist.***

2. Mischkopf nach Anspruch 1, dadurch gekennzeichnet, dass am Rotor (2) ein Schaufelkranz mit Axialschaufeln (5) unmittelbar nach ***einem*** an der der Ablenkhaube (10) gegenüberliegenden Stirnseite des Gehäuses (3) vorgesehenen Einlass der Fluid-Beimengung angeordnet ist.

3. Mischkopf nach Anspruch 1 oder 2, dadurch gekennzeichnet, dass der Mischkopf (1) eine gegenüber den Radialschaufeln (7) im Durchmesser grössere Ablenkhaube (10) und einen seitlichen Spalt als Auslass (12) für das gemischte Fluid aufweist.

4. Mischkopf nach nach ***Anspruch 1 oder 2***, dadurch gekennzeichnet, dass der Mischkopf (1) eine gegenüber den Radialschaufeln (7) im Durchmesser kleinere Ablenkhaube (10) und einen Ringspalt als Auslass (12) für das gemischte Fluid aufweist.

5. Mischkopf nach einem der Ansprüche 1 bis 4, dadurch gekennzeichnet, dass zur Halterung der Ablenkhaube (10) Säulen (13) vorgesehen sind, die jeweils von einem Leitungsrohr (15) für ein Kühlmedium ummantelt sind.

6. Mischkopf nach einem der Ansprüche 1 bis 5, dadurch gekennzeichnet, dass ausserhalb des Umlaufbereichs der Radialschaufeln (7) Düsen (14) zum Beimischen von Additiven vorgesehen sind.

7. Mischkopf nach einem der Ansprüche 1 bis 6, dadurch gekennzeichnet, dass für die Fluid-Beimengung an der Stirnseite des Gehäuses (3) wenigstens ein Beimischstutzen (18) vorgesehen ist, der auf die Axialschaufeln (5) gerichtet ist.

8. Mischkopf nach einem der Ansprüche 1 bis 7, dadurch gekennzeichnet, dass die Schaufeln (5, 7) auswechselbar an einer Nabe (8) befestigt sind.

9. Mischkopf nach einem der Ansprüche 1 bis 8, dadurch gekennzeichnet, dass am Auslass (12) Leitschaufeln (16) angeordnet sind.

10. Mischkopf nach Anspruch 10, dadurch gekennzeichnet, dass die Leitelemente (11) mittels ***an der dem Rotor (2) zugewandten Innenseite*** der Ablenkhaube (10) angeordneten Leitrillen ausgebildet sind.

## Claims

1. Mixing head for mixing fluids, in particular various gases and/or liquids in a hot or cold environment, with the mixing head comprising a housing (3) and a rotor (2) rotating in the latter and having blade rings, the one front face of the housing (3) is formed by a stationary deflection hood (10) and a gap encompassing it as outlet (12) for the mixed medium, characterized in that
the rotating rotor (2) comprise radial blades (7) as blade rings, the stationary deflection hood (10) is hemisphere, dome or cone like shaped and leaving at its inside facing next to the rotor guide elements (11) curved outwardly in rotor's direction of rotation.

2. Mixing head according to claim 1, characterized in that on the rotor (2) a blade ring with axial blades (5) is provided immediately after a inlet of the fluid admixture disposed on the front face opposing the deflection hood (10) of the housing (3).

3. Mixing head according to claim 1 or 2, charaterized in that the mixing head (1) comprises a deflection hood (10) which, relative to the radial blades (7), has a greater diameter and an annular gap as outlet (12) for the mixed fluid.

4. Mixing head according to claim 1 or 2, characterized in that the mixing head (1) comprises a deflection hood (10) which, relative to the radial blades (7), has a smaller diameter and an annular gap as outlet (12) for the mixed fluid.

5. Mixing head according to one of claims 1 to 4, characterized in that for mounting the deflection hood (10) columns (13) are provided each of which is encased by a conduit (15) for a cooling medium.

6. Mixing head according to one of claims 1 to 5, characterized in that outside of the region of the radial blades (7) nozzles (14) are provided for admixing additives.

7. Mixing head according to one of claims 1 to 6, characterized in that for the fluid admixture at least one admixture port (18) is provided on the front face of the housing (3), which is directed onto the axial blades (5).

8. Mixing head according to one of claims 1 to 7, characterized in that the blades (5, 7) are fastened on a root (8) so as to be exchangeable.

9. Mixing head according to one claims 1 to 8, characterized in that the guide blades (16) are disposed on the outlet (12).

10. Mixing bead as stated in claim 10, charaterized in that the guide elements (11) are realized by means of guide channels disposed at the deflection hood's (10) inside facing arranged next to the rotor (2).

## Revendications

1. Tête mélangeuse pour mélanger des fluides, notamment différents gaz et/ou liquides dans un environnement chaud ou froid, la tête mélangeuse comportant un carter (3) et un rotor (2) qui tourne dans ce carter et comporte une couronne d'aubes, une face frontale du carter (3) étant formée par un capot fixe de déviation (10) et une fente annulaire entourant ce capot ou une fente latérale en tant que sortie (12) pour le fluide mélangé, caractérisée en ce que
le rotor tournant (2) comporte des aubes radiales (7) disposées sous la forme de couronnes d'aubes, que le capot fixe de déviation est agencé avec une forme de coupelle, une forme hémisphérique ou une forme conique et comporte des éléments de guidage (11) qui sont cintrés dans le sens de rotation du rotor et s'étendent vers l'extérieur.

2. Tête mélangeuse selon la revendication 1, caractérisée en ce que dans le rotor (2), une couronne d'aubes pourvue d'aubes axiales (5) est disposée directement en aval d'une entrée pour l'alimentation en fluide d'addition, qui est prévue sur la face frontale du carter (3), qui est située à l'opposé du capot de déviation (10).

3. Tête mélangeuse selon la revendication 1 ou 2, caractérisée en ce que la tête mélangeuse (1) possède un capot de déviation (10), dont le diamètre est supérieur à celui des aubes radiales (7), et une fente latérale en tant que sortie (12) pour le fluide mélangé.

4. Tête mélangeuse selon la revendication 1 ou 2, caractérisée en ce que la tête de mélange (1) possède un capot de déviation (10), dont le diamètre est inférieur à celui des aubes radiales (7), et une fente annulaire formant sortie (12) pour le fluide mélangé.

5. Tête mélangeuse selon l'une des revendications 1 à 4, caractérisée en ce que pour la fixation du capot de déviation (10) il est prévu des colonnes (13), qui sont entourées respectivement par une conduite tubulaire (15) pour un fluide de refroidissement.

6. Tête mélangeuse selon l'une des revendications 1 à 5, caractérisée en ce que des buses (14) servant à l'introduction d'additifs en mélange sont prévues à l'extérieur de la partie circonférentielle des aubes radiales (7).

7. Tête mélangeuse selon l'une des revendications 1 à 6, caractérisée en ce que pour une introduction du fluide au niveau d'une face frontale du carter (3) il est prévu au moins une tubulure d'introduction en mélange (18), qui est dirigée vers les aubes axiales (5).

8. Tête mélangeuse selon l'une des revendications 1 à 7, caractérisée en ce que les aubes (5, 7) sont fixées d'une manière interchangeable sur un moyeu (8).

9. Tête mélangeuse selon l'une des revendications 1 à 8, caractérisée en ce que des aubes directrices (16) sont disposées au niveau de la sortie (12).

10. Tête mélangeuse selon l'une des revendications 1 à 9, caractérisée en ce que le capot de déviation (10) comporte des éléments de guidage (11).

11. Tête mélangeuse selon l'une des revendications 10, caractérisée en ce que les éléments de guidage (11) sont formés par des rainures de guidage, qui sont formées dans la face intérieure du capot de déviation (10), qui est tournée vers le rotor (2).
